# EUROPÄISCHE PATENTSCHRIFT

(11) **EP 0 981 028 B1**
(45) Veröffentlichungstag und Bekanntmachung des Hinweises auf die Patenterteilung: **23.04.2003**
(21) Anmeldenummer: 98115452.9
(22) Anmeldetag: 17.08.1998
(51) Int. Cl.: F24C 15/20

(54) **Verfahren und Vorrichtung zum Reinigen von Abluft aus Küchengeräten**
Process and device for cleaning of exhaust air of kitchen apparatus
Procédé et dispositif de nettoyage d'air sortant d'un appareil de cuisine

(43) Veröffentlichungstag der Anmeldung: 23.02.2000
(73) Patentinhaber: eloma GmbH Grossküchentechnik, 82212 Maisach (DE)
(72) Erfinder: Helm, Peter, Dipl.-Ing., 82216 Maisach (DE)
(74) Vertreter: Strobel, Wolfgang, Dipl.-Ing.

(56) Entgegenhaltungen:
- EP-A- 0 852 320
- DE-A- 4 338 177
- GB-A- 2 281 230
- US-A- 5 358 540

## Beschreibung

Die vorliegende Erfindung betrifft ein Verfahren und eine Vorrichtung zum Reinigen von Abluft aus Küchengeräten, wie Dämpfern, Grillgeräten, Backöfen und dergleichen. Unter "Reinigen" wird auch das Entfernen von Dampf aus der Abluft verstanden.

Im Betrieb von Küchengeräten, insbesondere Dämpfern, Heißluftgeräten, Grillgeräten und Backöfen entsteht Abluft, die die das Gerät umgebende Raumluft stark belasten kann. Die Abluft beinhaltet heißen Wasserdampf, Rauch, Fette, Öle, belastende Geruchsstoffe und weitere chemische Stoffe und Verbindungen, die bei der Fettverbrennung entstehen.

Zur Ausbringung der Abluft, beispielsweise ins Freie sind äußerst teure Abluftanlagen und -schächte notwendig und je nach Anwendungszweck des Küchengeräts auch vorgeschrieben, was erhebliche Zusatzkosten bei diesen Küchengeräten hervorruft. Zusätzlich entsteht bekanntermaßen bei Ausbringung der Abluft ins Freie eine erhebliche Geruchsbelästigung in der näheren Umgebung, wodurch der Einsatz derartiger Küchengeräte begrenzt ist.

Wenn keine Abluftanlage vorhanden ist, so kann die Raumluft durch die Abluft derart stark beeinträchtigt werden, daß bestimmte Garvorgänge, wie beispielsweise Garen von Hähnchen im Heißluftdämpfer nicht durchführbar bzw. unzumutbar sind.

Es wurden bereits Maßnahmen vorgeschlagen; die sich jedoch als unzureichend bzw. unökonomisch erwiesen haben. So ist ein Verfahren bekannt, bei dem Abluft durch einen Wassernebel geleitet wird. Nachteilig ist hierbei der extrem hohe Wasserverbrauch verbunden mit dem weiteren Nachteil, daß Geruch und Rauch nicht ausreichend aufgefangen werden können. Um dies zu verbessern, werden zusätzlich Aktivkohlefilter eingesetzt, die jedoch ihrerseits sehr teuer sind und regelmäßig als Sondermüll entsorgt werden müssen.

Aus der GB-A-2281230 ist allgemein eine Vorrichtung zum Reinigen von Abluft auch bei Küchen bekannt, mit einer Abluftleitung zum Ausbringen von Abluft aus dem Küchengerät, einer Druckerhöhungseinrichtung zum Erhöhen des Druckes in der Abluft, einem Flüssigkeitsbad und einer Zuführleitung zum Abführen von Abiuft in das Flüssigkeitsbad. Die Vorrichtung dieses Standes der Technik und das mit dieser Vorrichtung durchführbare Verfahren zum Reinigen von Abluft weisen jedoch erhebliche Nachteile auf. Vor allem ist eine Abführung von unerwünscht hohen Wärmemengen aus dem Flüssigkeitsbad nur sehr begrenzt oder gar nicht möglich. Die natürliche Abkühlung von Flüssigkeiten in geschlossenen Behältern ist stark begrenzt. So ist die Verwendung der Vorrichtung gemäß GB-A-2281230 innerhalb geschlossener Räume direkt am Küchengerät nicht möglich. Eine andere, nachteilige zweite Möglichkeit besteht beim Stand der Technik darin, ein Überhitzen des Flüssigkeitsbads mit einen gewünschten Verdampfungsprozeß der Flüssigkeit bei Einleiten von Abluft extrem hoher Temperaturen zu verhindern. Diese besteht lediglich darin, über den am Behälter angebrachten steuerbaren Zufluß Kühlflüssigkeit in das Bad nachzuführen und heiße Flüssigkeit über den Abfluß aus dem Behälter zu entnehmen. Würde man jedoch wegen Überhitzung des Flüssigkeitsbades Wasser im Behälter austauschen, was gemäß GB-A-2281230 nur bei einer starken Verschmutzung des Flüssigkeitsbades vorgesehen ist, so gehen erheblich größere Wassermengen verloren, als die dadurch unterbundene Verdampfung.

Der vorliegenden Erfindung liegt deshalb die Aufgabe zugrunde, ein Verfahren sowie eine Vorrichtung zum Reinigen der Abluft aus Küchengeräten, wie Dämpfern, Grillgeräten, Backöfen und dergleichen zu schaffen, mit dem beziehungsweise mit der das Reinigen von Abluft wirksam, auf einfache Weise und entsprechend kostengünstig ermöglicht wird.

Diese Aufgabe wird durch die Merkmale des Anspruchs 1 beziehungsweise des Anspruchs 5 gelöst.

Dadurch, daß die durch die Abluft in das Flüssigkeitsbad eingebrachte Wärmemenge zumindest teilweise wieder über eine zusätzlich dafür vorgesehene Wärmeabführeinrichtung aktiv abgeführt wird, wird das Reinigen von Abluft wirksam, auf sehr einfache Weise und entsprechend kostengünstig ermöglicht.

Dadurch, daß die Abluft über einen Filter, insbesondere einen Sintermetallfilter in das Flüssigkeitsbad eingeleitet wird, wird vorteilhafterweise erreicht, daß die bei schlagartiger Kondensation des Dampfes erzeugten Implosionsgeräusche wesentlich unterdrückt werden können. Darüber hinaus wird durch den Filter eine erste Reinigungswirkung zusätzlich erzeugt.

Vorteilhafterweise wird dem Flüssigkeitsbad kontinuierlich oder diskontinuierlich frische Flüssigkeit zugeführt und Flüssigkeit aus dem Bad abgeführt. Damit wird ein Versotten des Flüssigkeitsbades verhindert und ein Dauerbetrieb der Küchengeräte ermöglicht. In einer ersten Alternative wird dabei frische Flüssigkeit kontinuierlich dem Flüssigkeitsbad zugeführt, wodurch der Flüssigkeitsaustausch auf einfach Weise ermöglicht wird.

Alternativ kann die Zufuhr frischer Flüssigkeit auch diskontinuierlich erfolgen. Beispielsweise kann die Flüssigkeitszufuhr in Abhängigkeit von der Druckerhöhungsleistung gebracht werden, d. h. bei vermehrter Zufuhr von Abluft erhöht sich auch der Flüssigkeitsaustausch im Flüssigkeitsbad.

Unter diskontinuierlich ist somit nicht nur die zeitliche Unterbrechung sondern auch die unterschiedliche Flüssigkeitsmengenzufuhr zu verstehen.

Ein weiterer Vorteil ergibt sich dadurch, daß auf einfache Weise die gereinigte Abluft über eine Abluftausbringeinrichtung frei ausgebracht wird. Die gereinigte Abluft wird somit der Umgebungsluft zurückgeführt.

Die vorliegende Erfindung hat auch eine Vorrichtung zum Reinigen von Abluft aus Küchengeräten, wie Dämpfern, Grillgeräten, Backöfen und dergleichen zum Gegenstand. Sie weist eine Abluftleitung zum Ausbringen der Abluft aus dem Küchengerät, eine Druckerhöhungseinrichtung zum Erhöhen des Druckes in der Abluft, ein Flüssigkeitsbad und eine Zuführleitung zum Zuführen der Abluft in das Flüssigkeitsbad auf.

Die erfindungsgemäße Vorrichtung zum Reinigen von Abluft aus Küchengeräten zeichnet sich dadurch aus, daß eine zusätzliche Wärmeabführeinrichtung zur aktiven Abfuhr von durch die Abluft in das Flüssigkeitsbad eingebrachte Wärme vorgesehen ist. Damit wird auf einfache Weise die Möglichkeit einer Abluftreinigungsvorrichtung geschaffen.

Beim Austritt der Zuführleitung ist ein Filter, insbesondere ein Sintermetallfilter angeordnet, wodurch die beim Eintritt in das Flüssigkeitsbad entstehende Geräuschentwicklung maßgeblich reduziert wird. Zusätzlich kann durch den Filter eine Vorreinigung der Abluft erfolgen.

Vorzugsweise ist das Flüssigkeitsbad in einem Behälter, insbesondere einem geschlossenen Behälter angeordnet, der einen Überlauf zur Bildung eines Flüssigkeitsspiegels aufweist. Mit Hilfe des Flüssigkeitsspiegels wird die Flüssigkeitsmenge im Behälter begrenzt und kann durch den Überlauf zuviel Flüssigkeit ausgebracht werden.

Mit Vorteil mündet die Zuführleitung in der Nähe des Bodens des Behälters, so daß dadurch die dort austretende Abluft im wesentlichen die gesamte Höhe des Flüssigkeitsbades durchströmt.

Weiterhin weist die erfindungsgemäße Vorrichtung vorteilhafterweise eine Wärmeabführeinrichtung zum Abführen von durch die Abluft in das Flüssigkeitsbad eingebrachte Wärme auf. Dadurch wird vermieden, daß ab einem gewissen Zeitpunkt der Abluftreinigung das Flüssigkeitsbad zu stark aufgeheizt wird und selbst zu verdampfen beginnt.

Vorteilhafterweise ist die Wärmeabführeinrichtung als Wärmerohrübertrager, sogenannte Heatpipes ausgebildet. Dies ermöglicht nicht nur eine wirksame Wärmeabführung, sondern auch den Einsatz standardisierter und damit kostengünstiger Bauteile.

Weiterhin ist vorteilhaft, daß die Druckerhöhungseinrichtung ein Verdichter, beispielsweise ein Radialverdichter ist, wodurch auf ebenfalls einfache Weise die Druckerhöhung in der Abluft ermöglicht wird. Mit Hilfe dieses Verdichters kann auch in dem Fall, wo das Küchengerät keine Abluftausbringeinrichtung aufweist, die Abluft aus dem Küchengerät aktiv abgesaugt werden. Weiterhin kann auch eine Frischluftzufuhreinrichtung bei der Druckerhöhungseinrichtung vorgesehen werden, für den Fall, daß nicht genügend Abluft zur Verfügung steht und die Abluft dann mit der Frischluft vermischt wird und in das Flüssigkeitsbad eingeleitet wird. Es soll nämlich verhindert werden, daß zuviel Abluft aus dem Küchengerät abgesaugt wird. Durch die vorliegende Erfindung wird somit das bei den Küchengeräten erzielte hervorragende Garergebnis beibehalten.

Als wirksames Flüssigkeitsmittel ist erfindungsgemäß Wasser vorgesehen. Mit besonderem Vorteil wird dem Wasser ein nur wenig oder gar nicht schäumendes Reinigungsmittel zugesetzt, wodurch insbesondere das Auffangen von Rauchpartikeln aus der Abluft erheblich verbessert werden kann.

Aufgrund des einfachen Aufbaus der erfindungsgemäßen Vorrichtung kann diese direkt auf dem Küchengerät montiert werden und dessen Versorgungsanschlüsse nützen. Dies hat mehrere Vorteile. Zunächst ist die Baugröße entsprechend gering und auch die Leitungslängen sind auf ein Minimum verkürzt. Aufgrund der gereinigten Abluft sind zusätzliche Abluftschächte aus dem Küchenraum ins Freie überflüssig.

Weitere Einzelheiten, Merkmale und Vorteile der Erfindung ergeben sich aus der nachfolgenden Beschreibung unter Bezugnahme auf die Zeichnung. Darin zeigt:
- Figur 1: den schematischen Aufbau einer erfindungsgemäßen Vorrichtung zum Reinigen von Abluft aus Küchengeräten.

In Fig. 1 ist schematisch eine erfindungsgemäße Vorrichtung zum Reinigen von Abluft aus Küchengeräten dargestellt. Insbesondere kann mit dieser Vorrichtung auch das erfindungsgemäße Verfahren zum Reinigen von Abluft aus Küchengeräten durchgeführt werden.

Die erfindungsgemäße Vorrichtung 1 weist eine Abluftleitung 3 zum Ausbringen der Abluft aus dem Küchengerät (nicht dargestellt) gemäß Pfeil 5 auf. In der Abluftleitung 3 ist eine Druckerhöhungseinrichtung 7 vorgesehen, mit deren Hilfe der Druck in der Abluft erhöht werden kann. Über eine Zuführleitung 9 wird die Luft in einen Behälter 11 eingebracht, in dem sich ein Flüssigkeitsbad 13 befindet.

An der Mündungsöffnung 15 der Zuführleitung 9 ist ein Filter 17 angeordnet, der beispielsweise ein Sintermetallfilter ist. Durch diesen Filter tritt die Abluft nach außen in das Flüssigkeitsbad 13 aus.

Über einen Flüssigkeitszuführkanal 19 wird kontinuierlich oder diskontinuierlich Flüssigkeit in das Flüssigkeitsbad 13 eingebracht, wie dies durch Pfeil 21 angedeutet ist.

Das Flüssigkeitsbad 13 wird im Behälter 11 dadurch begrenzt, daß aufgrund eines seitlich vorgesehenen Überlaufs 23 eine maximale Füllstandshöhe im Flüssigkeitsbad 13 ausgebildet wird, in Form eines Flüssigkeitsspiegels 25.

Die Abluft strömt von der Mündungsöffnung 15 über den Filter 17 in das Flüssigkeitsbad 13 und steigt nach oben auf, wobei die Abluft beim Durchqueren des Flüssigkeitsbads 13 gereinigt wird. Oberhalb des Flüssigkeitsspiegels 25 ist weiterhin ein Abführkanal 27 für die gereinigte Abluft vorgesehen, die dann den Behälter 11 über den Abführkanal 27 gemäß Pfeil 29 verläßt.

Durch die heiße Abluft wird das Flüssigkeitsbad 13 aufgeheizt. Um ein Überhitzen des Flüssigkeitsbades 13 zu verhindern, und den Wärmeanstieg, beispielsweise auf 60° C zu beschränken, ist eine Wärmeabführeinrichtung 31 vorgesehen. Im dargestellten Ausführungsbeispiel ist die Wärmeabführeinrichtung aus sogenannten Heatpipes gebildet. Diese umfassen einen Wärmerohrübertrager 33 an dem parallel zueinander verlaufende Wärmeableitplatten 35 vorgesehen sind. Die im Flüssigkeitsbad 13 angeordneten Wärmeleitplatten 35 nehmen die Wärme auf und übergeben sie dem Medium im Wärmerohrübertrager 33. Außerhalb des Behälters 11 strömt an den Wärmeableitplatten 35 Umgebungsluft gemäß Pfeilen 37 vorbei und kühlt die Wärmeableitplatten 35. Somit wird eine überschüssige Wärme aus dem Flüssigkeitsbad 13 auf einfache Weise ausgebracht.

Da die Abluft nicht nur Dampf sondern auch Rauchpartikel, Fette und Öle enthalten kann, die zum Boden des Behälters 11 im Flüssigkeitsbad 13 absinken, ist für diese eine Ablaßvorrichtung vorgesehen, beispielsweise in Form des Öffnens der Bodenplatte 39 des Behälters 11. Dabei kann auch bei Bedarf das gesamte Flüssigkeitsbad 13 abgelassen werden.

Mit Hilfe der vorliegenden Erfindung kann somit auf einfache Weise wirksam die Abluft aus Küchengeräten gereinigt werden. Dabei kann mit besonderem Vorteil der Dampfanteil der Abluft zu annähernd 100% entfernt werden.

Die vorliegende Erfindung ist jedoch nicht auf das dargestellte Ausführungsbeispiel beschränkt.

So kann der Behälter 11 bzw. das Flüssigkeitsbad 13 so groß dimensioniert, daß Zuführleitungen 9 von mehreren Küchengeräten in einen Behälter 11 münden. Auch kann die Zuführleitung 9 mehrere Einleitkanäle mit entsprechenden Mündungsöffnungen aufweisen, so daß eine größere Menge Abluft gleichzeitig über mehrere Filter in das Flüssigkeitsbad 13 eingebracht werden kann. Die gemäß Pfeilen 37 vorbeiströmende Luft kann für ein Erwärmen anderweitig weiterverwendet werden. Die Wärmeabführeinrichtung 31 kann jedoch auch so ausgestaltet werden, daß die Wärmeabgabeseite selbst in einem Behälter mit Flüssigkeit, beispielsweise Frischwasser, steht, und dieses Frischwasser entsprechend aufheizt, das dann seinerseits wieder als Warmwasser verwendet werden kann.

## Patentansprüche

1. Verfahren zum Reinigen von Abluft aus Küchengeräten, wie Dämpfern, Grillgeräten, Backöfen, bei dem die Abluft einer Druckerhöhung unterworfen wird und anschließend in ein Flüssigkeitsbad (13) eingeführt wird, **dadurch gekennzeichnet, daß** die durch die Abluft in das Flüssigkeitsbad (13) eingebrachte Wärmeenergie zumindest teilweise wieder über einer zusätzlich dafür vorgesehene Wärmeabführeinrichtung (31) aktiv abgeführt wird.

2. Verfahren nach Anspruch 1, **dadurch gekennzeichnet, daß** die Abluft über einen Filter (17), insbesondere einen Sintermetallfilter, in das Flüssigkeitsbad (13) eingeleitet wird.

3. Verfahren nach Anspruch 1 oder 2, **dadurch gekennzeichnet, daß** dem Flüssigkeitsbad (13) kontinuierlich oder diskontinuierlich frische Flüssigkeit zugeführt wird und Flüssigkeit aus dem Bad (13) abgeführt wird.

4. Verfahren nach einem der Ansprüche 1 bis 3, **dadurch gekennzeichnet, daß** die gereinigte Abluft über eine Abluftausbringeinrichtung (27) in die Umgebung ausgebracht wird.

5. Vorrichtung zum Reinigen von Abluft aus Küchengeräten, wie Dämpfern, Grillgeräten, Backöfen, mit einer Abluftleitung (3) zum Ausbringen von Abluft aus dem Küchengerät, einer Druckerhöhungseinrichtung (7) zum Erhöhen des Druckes in der Abluft, einem Flüssigkeitsbad (13) und einer Zuführleitung (9) zum Zuführen der Abluft in das Flüssigkeitsbad (13), **dadurch gekennzeichnet, daß** eine zusätzliche Wärmeabführeinrichtung (31) zur aktiven Abfuhr von durch die Abluft in das Flüssigkeitsbad (13) eingebrachte Wärme vorgesehen ist.

6. Vorrichtung nach Anspruch 5, **dadurch gekennzeichnet, daß** die Zuführleitung eine Mündungsöffnung (15) ausweist, in der ein Filter (17), insbesondere ein Sintermetallfilter, angeordnet ist.

7. Vorrichtung nach Anspruch 5 oder 6, **dadurch gekennzeichnet, daß** das Flüssigkeitsbad (13) in einem Behälter (11) angeordnet ist, der einen Überlauf (23) zur Bildung eines Flüssigkeitsspiegels (25) aufweist.

8. Vorrichtung nach Anspruch 7, **dadurch gekennzeichnet, daß** die Zuführleitung (9) in der Nähe des Bodens des Behälters (11) mündet.

9. Vorrichtung nach einem der Ansprüche 5 bis 8, **dadurch gekennzeichnet, daß** die Wärmeabführeinrichtung (31) ein Wärmerohrübertrager (33) mit Wärmeableitplatten (35), eine sogenannte Heatpipe, ist.

10. Vorrichtung nach einem der Ansprüche 5 bis 9, **dadurch gekennzeichnet, daß** die Druckerhöhungseinrichtung (7) ein Verdichter, beispielsweise ein Radialverdichter, ist.

11. Vorrichtung nach Anspruch 10, **dadurch gekennzeichnet, daß** mit Hilfe des Verdichters die Abluft aus dem Küchengerät aktiv absaugbar ist.

12. Vorrichtung nach einem der Ansprüche 5 bis 11, **dadurch gekennzeichnet, daß** die Flüssigkeit des Flüssigkeitsbades (13) Wasser ist.

13. Vorrichtung nach einem der Ansprüche 5 bis 12, **dadurch gekennzeichnet, daß** der Flüssigkeit ein nur wenig oder gar nicht schäumendes Reinigungsmittel zugesetzt ist.

14. Vorrichtung nach einem der Ansprüche 5 bis 13, **dadurch gekennzeichnet, daß** sie direkt auf dem Küchengerät montiert ist und dessen Versorgungsanschlüsse nützt.

## Claims

1. A method of cleaning exhaust air from kitchen equipment, such as steamers, grilling equipment, baking ovens, comprising the steps of subjecting the exhaust air to a pressure increase and thereafter introducing the exhaust air into a fluid bath (13), **characterised in** the step of actively dissipating at least partially the thermal energy, which is introduced into the fluid bath (13) by the exhaust air, by means of a heat dissipating device (31) additionally provided for this purpose.

2. A method according to claim 1, **characterised in that** the exhaust air is passed through a filter (17), in particular a sintered metal filter, to introduce it into the fluid bath (13).

3. A method according to claim 1 or 2, **characterised in that** fresh fluid is added continuously or discontinuously to the fluid bath (13) and fluid is removed from the fluid bath (13).

4. A method according to any of claims 1 to 3, **characterised in that** cleaned exhaust air is vented into the ambient environment through an exhaust air venting device (27).

5. A device for cleaning exhaust air from kitchen equipment, such as steamers, grilling equipment, baking ovens, comprising an exhaust air line (3) for removing exhaust air from the kitchen equipment, a pressure boosting device (7) for increasing the pressure in the exhaust air, a fluid bath (13) and an inlet line (9) for introducing the exhaust air into the fluid bath (13), **characterised in that** an additional heat dissipating device (31) is provided for actively removing heat introduced into the fluid bath (13) by the exhaust air.

6. A device according to claim 5, **characterised in that** the inlet line has a mouth opening (15) in which a filter (17), in particular a sintered metal filter, is arranged.

7. A device according to claim 5 or 6, **characterised in that** the fluid bath (13) is arranged in a container (11) having an overflow (23) to form a fluid level (25).

8. A device according to claim 7, **characterised in that** the inlet line (9) opens near the bottom of the container (11).

9. A device according to any of claims 5 to 8, **characterised in that** the heat dissipating device (31) is a heat exchanger tube (33) with heat conducting plates (35), a so-called heat pipe.

10. A device according to any of claims 5 to 9, **characterised in that** the pressure boosting device (7) is a compressor, for example a radial compressor.

11. A device according to claim 10, **characterised in that** the exhaust air can be actively vented from the kitchen equipment with the help of the compressor.

12. A device according to any of claims 5 to 11, **characterised in that** the fluid in the fluid bath (13) is water.

13. A device according to any of claims 5 to 12, **characterised in that** a cleaning agent that produces little or no foam is added to the fluid.

14. A device according to any of claims 5 to 13, **characterised in that** the device is mounted directly on the kitchen equipment and uses the utility connection of the kitchen equipment.

## Revendications

1. Procédé d'épuration d'air sortant d'appareils de cuisine, comme des cuiseurs à vapeur, des grills, des fours, dans lequel l'air sortant est soumis à une élévation de pression et est ensuite introduit dans un bain de liquide (13), **caractérisé en ce que** l'énergie thermique introduite dans le bain de liquide (13) par l'air sortant est de nouveau dissipée activement au moins partiellement par l'intermédiaire d'un agencement de dissipation de chaleur (31) prévu en supplément à cet effet.

2. Procédé selon la revendication 1, **caractérisé en ce que** l'air sortant est introduit dans le bain de liquide (13) en passant par un filtre (17), en particulier un filtre en métal fritté.

3. Procédé selon la revendication 1 ou 2, **caractérisé en ce que** du liquide frais est amené au bain de liquide (13) et du liquide est évacué hors du bain (13), en continu ou en discontinu.

4. Procédé selon l'une des revendications 1 à 3, **caractérisé en ce que** l'air sortant nettoyé est évacué à l'atmosphère par l'intermédiaire d'un agencement d'évacuation (27) d'air sortant.

5. Dispositif d'épuration d'air sortant d'appareils de cuisine, comme des cuiseurs à vapeur, des grills, des fours, présentant une conduite d'air sortant (3) pour évacuer l'air sortant hors de l'appareil de cuisine, un agencement d'élévation de pression (7) pour élever la pression dans l'air sortant, un bain de liquide (13) et une conduite d'amenée (9) pour amener l'air sortant dans le bain de liquide (13), **caractérisé en ce qu'**un agencement de dissipation de chaleur supplémentaire (31) est prévu pour dissiper activement la chaleur introduite dans le bain de liquide (13) par l'air sortant.

6. Dispositif selon la revendication 5, **caractérisé en ce que** la conduite d'amenée présente une embouchure (15) dans laquelle est monté un filtre (17), en particulier un filtre en métal fritté.

7. Dispositif selon la revendication 5 ou 6, **caractérisé en ce que** le bain de liquide (13) est disposé dans un conteneur (11) qui présente un trop-plein (23) pour former un niveau de liquide (25).

8. Dispositif selon la revendication 7, **caractérisé en ce que** la conduite d'amenée (9) débouche à proximité du fond du conteneur (11).

9. Dispositif selon l'une des revendication 5 à 8, **caractérisé en ce que** l'agencement de dissipation de chaleur (31) est un échangeur de chaleur à tubes (33) comportant des plaques d'évacuation de chaleur 35, appelé caloduc.

10. Dispositif selon l'une des revendication 5 à 9, **caractérisé en ce que** l'agencement d'élévation de pression (7) est un compresseur, par exemple un compresseur radial.

11. Dispositif selon la revendication 10, **caractérisé en ce qu'**à l'aide du compresseur l'air sortant peut être aspiré activement hors de l'appareil de cuisine.

12. Dispositif selon l'une des revendications 5 à 11, **caractérisé en ce que** le liquide du bain de liquide (13) est de l'eau.

13. Dispositif selon l'une des revendications 5 à 12, **caractérisé en ce qu'**au liquide est ajouté un produit nettoyant peu ou non moussant.

14. Dispositif selon l'une des revendications 5 à 13, **caractérisé en ce qu'**il est monté directement sur l'appareil de cuisine et utilise ses connexions d'alimentation.
